# EUROPÄISCHE PATENTSCHRIFT

(11) **EP 0 940 646 B1**
(45) Veröffentlichungstag und Bekanntmachung des Hinweises auf die Patenterteilung: **04.06.2003**
(21) Anmeldenummer: 99101857.3
(22) Anmeldetag: 28.01.1999
(51) Int. Cl.: F41C 3/14

(54) **Schusswaffenschaft**
Firearm stock
Crosse pour arme à feu

(30) Priorität: 04.03.1998 DE 29803775 U
(43) Veröffentlichungstag der Anmeldung: 08.09.1999
(73) Patentinhaber: J.G. Anschütz GmbH & Co. KG, 89079 Ulm (DE)
(72) Erfinder: Ussfeller, Norbert, 89195 Staig-Steinberg (DE); Winter, Adalbert, 89079 Ulm-Eggingen (DE); Körner, Helmut, 89250 Senden (DE)
(74) Vertreter: Patentanwälte Leinweber & Zimmermann

(56) Entgegenhaltungen:
- DE-U- 7 128 887
- FR-A- 735 860
- US-A- 4 300 302
- US-A- 4 896 446
- US-A- 5 235 764

## Beschreibung

Die Erfindung betrifft einen Schußwaffenschaft mit einem Schafthauptteil und mindestens einem über einen Träger daran festgelegten und um eine quer oder parallel zur Schußrichtung verlaufende Schwenkachse schwenkbaren zusätzlichen Schaftelement, wie etwa einer Schaftbacke oder einer Schaftkappe, einen Träger für einen derartigen Schußwaffenschaft sowie eine mit einem derartigen Schußwaffenschaft versehene Schußwaffe.

Schußwaffenschäfte der eingangs angegebenen Art werden insbesondere bei Wettkampfwaffen, wie etwa Sportgewehre, zur Anpassung der Schaftform an die anatomischen Verhältnisse des Schützen bzw. zur Anpassung der Schaftform an die Verhältnisse bei verschiedenen Anschlagstellungen (liegend, kniend und stehend) eingesetzt.

Bei einem aus der DE 44 43 984 A1 bekannten Schußwaffenschaft ist die Schaftkappe mit einem die Seitenflächen des Schafthauptteils übergreifenden Träger und zwei den Träger sowie das Schafthauptteil durchsetzenden Schrauben an dem Schafthauptteil befestigt. Dabei ist eine der zur Befestigung des Schaftkappenträgers dienenden Schrauben in einem Langloch des Schaftkappenträgers aufgenommen. Das Langloch ist dabei so angeordnet, daß der Schaftkappenträger zusammen mit der Schaftkappe um die eine quer zur Schußrichtung und in der Anschlagstellung etwa waagerecht verlaufende Schwenkachse bildende, nicht in dem Langloch aufgenommene Schraube geschwenkt werden kann. Im praktischen Einsatz hat es sich gezeigt, daß mit dem bekannten Schußwaffenschaft keine zufriedenstellende Anpassung der Schaftform an die anatomischen Verhältnisse des Schützen und die bei den verschiedenen Anschlagstellungen vorherrschenden Verhältnisse erreicht werden kann.

Dieser Erfindung liegt daher die Aufgabe zugrunde, einen Schußwaffenschaft der eingangs angegebenen Art bereitzustellen, dessen Form in zufriedenstellender Weise an die vorherrschenden Verhältnisse, insbesondere an die anatomischen Gegebenheiten des Schützen und die Erfordernisse bei den verschiedenen Anschlagstellungen angepaßt werden kann, sowie einen Träger für einen derartigen Schußwaffenschaft und eine damit versehene Schußwaffen anzugeben.

Hinsichtlich des Schußwaffenschaftes wird diese Aufgabe durch eine Weiterbildung des bekannten Schußwaffenschaftes gelöst, die im wesentlichen dadurch gekennzeichnet ist, daß die Schwenkachse außerhalb des Schafthauptteils verläuft. Diese Lösung beruht auf der Erkenntnis, daß die mangelhaften Anpassungseigenschaften des bekannten Schußwaffenschaftes in erster Linie darauf zurückzuführen sind, daß jede Schwenkbewegung der Schaftkappe von einer Verschiebung derselben längs einer quer zur Schwenkachse verlaufenden Richtung begleitet wird, weil jede Schwenkbewegung über einen verhältnismäßig langen Schwenkhebel in Form des die Seitenflächen des Schafthauptteils übergreifenden Trägers vermittelt wird. Durch die erfindungsgemäße Verlagerung der Schwenkachse an einen außerhalb des Schafthauptteils liegenden Ort wird dagegen eine Entkopplung der Schwenkbewegung von Verschiebungen quer zur Schwenkachse ermöglicht, weil eine Schwenkbewegung um eine außerhalb des Schafthauptkörpers verlaufende Schwenkachse über einen sehr kurzen Schwenkhebel oder sogar ohne jeden Schwenkhebel vermittelt werden kann.

Zur weiteren Anpassung der Schaftform an die jeweils vorherrschenden Verhältnisse hat es sich als besonders zweckmäßig erwiesen, wenn mindestens eines der zusätzlichen Schaftelemente bezüglich dem Schafthauptteil in einer quer zur Schwenkachse verlaufenden Richtung linear verschiebbar ist. Ein zusätzliches Schaftelement in Form einer Schaftkappe ist dabei zweckmäßigerweise parallel zur Schußrichtung linear verschiebbar, während ein zusätzliches Schaftelement in Form einer Schaftbacke zweckmäßigerweise in einer senkrecht zur Schußrichtung und in der Anschlagstellung etwa vertikal verlaufenden Richtung verschiebbar ist. Zusätzlich kann aber auch vorgesehen sein, daß die Schaftkappe ebenfalls vertikal verschiebbar ist und die Schaftbacke auch noch horizontal in einer quer zur Schwenkachse verlaufenden Richtung verschoben werden kann. Jedenfalls ist es besonders vorteilhaft, wenn das zusätzliche Schaftelement in mindestens zwei, vorzugsweise jeder Schwenk- und/oder Verschiebungsstellung bezüglich dem Schafthauptteil feststellbar ist, um so die einzelnen durch Verstellung der zusätzlichen Schaftelemente eingestellten Schaftformen während des Wettkampfs sicher beizubehalten.

In baulicher Hinsicht hat es sich als besonders vorteilhaft erwiesen, wenn der Träger mindestens ein, vorzugsweise säulen- bzw. leistenförmiges Verbindungselement aufweist, das einerseits über ein eine Schwenkbewegung um die Schwenkachse erlaubendes Gelenk an das zusätzliche Schaftelement gekoppelt und andererseits an dem Schafthauptteil festlegbar ist. Zur Vereinfachung weiterer Veränderungen der Schaftform hat es sich dabei als besonders günstig herausgestellt, wenn das Verbindungselement über das Gelenk mit einer an dem zusätzlichen Schaftelement festlegbaren Trägerplatte verbunden ist. Bei dieser Anordnung kann das zusätzliche Schaftelement ohne Beeinflussung der durch das Gelenk ermöglichten Schwenkbewegung auch noch bezüglich der Trägerplatte linear verschoben und/oder um eine quer zur Schwenkachse verlaufende Kippachse verkippt werden. Dazu ist die Trägerplatte vorzugsweise mit mindestens einem der Festlegung des zusätzlichen Schaftelementes dienenden Langloch versehen, das eine lineare Verschiebung des Schaftelementes bezüglich der Trägerplatte ermöglicht. Ferner kann die Trägerplatte auch noch mit einer konvex oder konkav gewölbten Anlagefläche versehen sein, die zusammenwirkend mit einer dazu komplementären Gegenfläche des Schaftelementes eine Kippbewegung des zusätzlichen Schaftelementes um die quer zur Schwenkachse verlaufende Kippachse ermöglicht.

Eine weitere von der Schwenkbewegung weitgehend unabhängige Formänderung des erfindungsgemäßen Schußwaffenschaftes wird ermöglicht, wenn das Verbindungselement in einer quer zur Schwenkachse verlaufenden Verschiebungsrichtung bezüglich dem Schafthauptteil linear verschiebbar ist. Dabei kann eine unerwünschte Drehung des Schafthauptteils um die Längsachse des Verbindungselementes ohne nennenswerte Beeinträchtigung der Schwenkmöglichkeiten um die Schwenkachse und der Verschiebungsmöglichkeiten in der Verschiebungsrichtung besonders zuverlässig verhindert werden, wenn der Träger mindestens zwei vorzugsweise etwa parallel zueinander verlaufende Verbindungselemente aufweist, von denen jedes einerseits über ein Gelenk an das zusätzliche Schaftelement gekoppelt und andererseits an dem Schafthauptteil festlegbar ist. Die Schwenkbewegung um die Schwenkachse wird dabei besonders einfach ermöglicht, wenn die Verbindungselemente unabhängig voneinander bezüglich dem Schafthauptteil linear verschiebbar sind. Wenn der Abstand der parallel zueinander verlaufenden Verbindungselemente dabei konstant gehalten wird, kann die Änderung des Abstandes zwischen den Gelenkachsen der zur Kopplung der einzelnen Verbindungselemente an das zusätzliche Schaftelement dienenden Gelenke bei einer linearen Verschiebung nur eines dieser Verbindungselemente von einem der Gelenke aufgenommen werden, das zwei Gelenkteile aufweist, von denen eines mit einem sich parallel zur Schwenkachse erstreckenden Gelenkbolzen und das andere mit einem von dem Gelenkbolzen durchsetzten, sich quer zur Verschiebungsrichtung erstreckenden Langloch versehen ist.

Die Anpassung der Form des erfindungsgemäßen Schußwaffenschaftes an die Wettkampfverhältnisse wird vereinfacht, wenn mindestens ein Verbindungselement mit einem dessen lineare Verschiebung in mindestens einer Richtung begrenzenden, vorzugsweise bezüglich dem Verbindungselement verschiebbaren Anschlagelement versehen ist. Mit Hilfe eines derartigen Anschlagelementes kann auch nach Lösen der Feststellung des zusätzlichen Schaftelementes eine voreingestellte Schaftform einfach reproduziert werden.

In baulicher Hinsicht hat es sich als besonders zweckmäßig erwiesen, wenn mindestens ein Verbindungselement mit einer Profilierung versehen ist, die in formschlüssigem Eingriff mit einem zur Bewirkung der linearen Verschiebung betätigbaren Betätigungselement steht. Dazu kann das Verbindungselement zumindest teilweise in Form einer Gewindestange gebildet sein, auf die ein Betätigungselement in Form einer Mutter aufgeschraubt ist. Diese Mutter kann gleichzeitig als Anschlagelement eingesetzt werden, mit dem die lineare Verschiebung des Verbingungselementes begrenzt wird. Dazu hat es sich als besonders zweckmäßig erwiesen, wenn die auf die Gewindestange aufgeschraubte Mutter besonders schwergängig und/oder selbstsichernd ist.

Wenn das Verbindungselement zumindest teilweise in Form einer Zahn- oder Gewindestange gebildet ist kann als Betätigungselement auch ein die Zahn- bzw. Gewindestange kämmendes und um eine quer zur Verschiebungsrichtung verlaufende, bezüglich dem Schafthauptteil festliegende Drehachse drehbares Zahnrad eingesetzt werden.

Das zusätzliche Schaftelement kann besonders einfach in den einzelnen Schwenk- und/oder Verschiebungsstellungen gehalten werden, wenn mindestens eines der Verbindungselemente mit einer Klemmeinrichtung lösbar bezüglich dem Schafthauptteil feststellbar ist. Eine zu diesem Zweck einsetzbare Klemmeinrichtung weist vorteilhafterweise einen zur Führung der linearen Verschiebung des Verbindungslementes dienenden Führungskörper und einen das Verbindungslement gegen diesen Führungskörper drängenden Klemmkörper auf. Zur Vermeidung einer Beschädigung eines in Form einer Zahnstange oder Gewindestange gebildeten Verbindungselementteils sind die Zahnspitzen bzw. die Spitzen der Gewindestege zweckmäßigerweise abgeflacht.

In baulicher Hinsicht hat es sich als zweckmäßig erwiesen, wenn die Klemmeinrichtung mindestens eine den Führungskörper oder den Klemmkörper durchsetzende und in einer Gewindebohrung des Klemmkörpers bzw. des Führungskörpers aufgenommene Klemmschraube aufweist, deren Kopf vorzugsweise zumindest teilweise freiliegt. Zur Vermeidung unnötig vieler Bauteile können der Führungskörper und der Klemmkörper einstückig gebildet sein. Zur Vermeidung einer unnötigen Erhöhung des Gesamtvolumens eines erfindungsgemäßen Schußwaffenschaftes kann mindestens eines der Verbindungselemente zumindest teilweise in einer im Schafthauptkörper gebildeten Ausnehmung aufgenommen sein. Zur Reproduktion voreingestellter Schaftformen hat es sich als besonders zweckmäßig erwiesen, wenn mindestens eines der Verbindungselemente mit einer sich längs der Verschiebungsrichtung erstreckenden Skala versehen ist, die bei einer linearen Verschiebung bezüglich dem Schafthauptkörper verschoben wird und von außen sichtbar ist.

Wie der vorstehenden Erläuterung eines erfindungsgemäßen Schußwaffenschaftes zu entnehmen ist, ist ein erfindungsgemäßer Träger für einen derartigen Schußwaffenschaft im wesentlichen dadurch gekennzeichnet, daß er mindestens zwei einerseits an einem Schafthauptteil festlegbare und andererseits gelenkig an ein zusätzliches Schaftelement koppelbare, vorzugsweise etwa parallel zueinander verlaufende Verbindungselemente aufweist, wobei die gelenkige Kopplung der Verbindungselemente an das zusätzliche Schaftelement über eine an dem zusätzlichen Schaftelement festlegbare Trägerplatte und die Feststellung des zusätzlichen Schaftelementes bezüglich dem Schafthauptteil mit einer an dem Schafthauptteil festlegbaren Klemmeinrichtung erfolgen kann.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird, erläutert. In der Zeichnung zeigt:
- Fig. 1: eine Unteransicht eines Trägers für einen erfindungsgemäßen Schußwaffenschaft gemäß einer ersten Ausführungsform der Erfindung,
- Fig. 2: eine Seitenansicht des Trägers nach Fig. 1,
- Fig. 3: eine Draufsicht auf den Träger nach Fig. 1,
- Fig. 4: eine Seitenansicht eines zwei Träger nach Fig. 1 aufweisenden Schußwaffenschaftes,
- Fig. 5: eine Ansicht des Schußwaffenschaftes nach Fig. 4 von hinten,
- Fig. 6: Unteransicht eines Trägers für einen erfindungsgemäßen Schußwaffenschaft gemäß einer zweiten Ausführungsform der Erfindung,
- Fig. 7: eine Seitenansicht des Trägers nach Fig. 6 und
- Fig. 8: eine Ansicht des Trägers nach Fig. 6 von hinten.

Der in den Fig. 1 bis 3 dargestellte Träger für einen erfindungsgemäßen Schußwaffenschaft ist sowohl zum Festlegen einer Schaftkappe als auch zum Festlegen einer Schaftbacke an das Schafthauptteil eines Schußwaffenschaftes gedacht. Dieser Träger weist im wesentlichen eine Trägerplatte 20, zwei gelenkig damit verbundene Verbindungselemente 30 und 40 in Form von Gewindestangen und eine von den Gewindestangen 30 und 40 durchsetzte Klemmeinrichtung 50 auf. Die Trägerplatte 20 ist mit Gewindebohrungen 26 und Schlitzen 28 versehen, die zur Festlegung einer Schaftkappe bzw. Schaftbacke dienen. Dabei wird mit den Schlitzen 28 eine variable Positionierung und Befestigung von Schaftkappen und Schaftbacken mit T-Muttern und Schrauben ermöglicht, während die Gewindebohrungen 26 eine fixe Positionierung von Schaftbacken bzw. -kappen ermöglichen.

An der Unterseite der Trägerplatte 20 sind Ansätze 22 und 24 angeordnet, die in am oberen Ende der Gewindestangen 30 und 40 vorgesehene Schlitze eingreifen. Sowohl die Ansätze 22 und 24 als auch die oberen Enden der Gewindestangen 30 und 40 sind mit Ausnehmungen versehen, die von Gelenkbolzen der gelenkigen Verbindungen zwischen den Gewindestangen 30 und 40 einerseits und der Trägerplatte 20 andererseits bildenden Schrauben 32 und 42 durchsetzt werden. Dabei ist die in dem Ansatz 22 gebildete Ausnehmung in Form eines sich quer zur Längsachse der Gewindestange 30 erstreckenden Langlochs 23 gebildet. Auf diese Weise kann die Trägerplatte 20 durch lineare Verschiebung der Gewindestange 30 bezüglich der Gewindestange 40 unter Beibehaltung des Abstandes zwischen den Gewindestangen um die Schraube 42 geschwenkt werden. Die Länge des Langlochs 23 ist dabei so dimensioniert, daß die Trägerplatte 20 ausgehend von der in Fig. 2 dargestellten Stellung um etwa 15 ° nach oben und nach unten verschwenkt werden kann. Die lineare Verschiebung der Gewindestangen 30 und 40 wird durch darauf aufgeschraubte, selbstsichernde Anschlagmuttern 34 und 44 begrenzt, die in der Anschlagstellung an der von den Gewindestangen 30 und 40 durchsetzten Klemmeinrichtung anliegen.

Die Klemmeinrichtung 50 besteht im wesentlichen aus einem von den Gewindestangen 30 und 40 durchsetzte Ausnehmungen aufweisenden Führungskörper 54 und zwei sich ausgehend von dem Führungskörper 54 aufeinander zu erstreckenden Klemmkörpern 56. Mit den einzelnen Klemmkörpern 56 kann jeweils eine der Gewindestangen 30 und 40 gegen den Führungskörper 54 gedrängt und so fixiert werden. Dazu ist die Klemmeinrichtung 50 mit zwei den Führungskörper 54 durchsetzenden Schrauben 58 versehen, von denen jede in jeweils eine Gewindebohrung eines der Klemmkörper 56 eingreift. Durch Anziehen der drehbar in dem Führungskörper 54 gelagerten Klemmschrauben 58 können die Gewindestangen 30 und 40 in dem Führungskörper 54 fixiert werden. Dazu sind die Klemmschrauben 58 mit freiliegendem Innensechskantköpfen versehen. Nach Lösen der Klemmschrauben 58 können die Gewindestangen 30 und 40 in dem Führungskörper 54 linear verschoben werden, wobei die Anschlagmuttern 34 und 44 einen Anschlag für diese lineare Verschiebung bilden. Zur Vermeidung einer Beschädigung der Gewindestangen 30 und 40 unter Einwirkung der durch die Klemmschrauben 58 vermittelten Klemmkraft sind deren Gewinde durch Gewindestege mit abgeflachten Spitzen, d. h. in Form von Trapezgewinden gebildet.

Der Führungskörper 54 ist von insgesamt 3 Bohrungen 52 durchsetzt, in die zur Festlegung des Führungskörper 54 und damit des gesamten Trägers 10 an einem Schafthauptteil dienende Schrauben eingesetzt werden können.

In den Fig. 4 und 5 ist ein mit zwei Trägern nach den Fig. 1 bis 3 versehener Schafthauptteil dargestellt. Der an der Rückseite des Schafthauptteils 60 angeordnete Träger 10 dient dabei zur Festlegung einer Schaftkappe am Schafthauptteil 60, während der auf der Oberseite des Schafthauptteils 60 angeordnete Träger 10' zur Festlegung einer Schaftbacke dient. Wie besonders deutlich in Fig. 4 zu erkennen ist, sind die Gewindestangen 30, 40, 30' und 40' der Träger 10 und 10' in im Schafthauptteil 60 gebildeten Bohrungen 62, 64, 62' und 64' aufgenommen. Durch eine lineare Verschiebung der Gewindestangen30 und40 indenBohrungen 62 und 64 kann die Schaftkappe parallel zur Schußrichtung verschoben werden. Gleichzeitig kann durch lineare Verschiebung nur einer der Gewindestangen 30 und40 undgleichzeitiger Fixierung der anderen Gewindestange eine Schwenkbewegung der Trägerplatte 20 und einer daran befestigten Schaftkappe um eine senkrecht zur Schußrichtung verlaufende, durch die Schraube 32 bzw. die Schraube 42 gebildete Schwenkachse erfolgen. Dazu wird zunächst die entsprechende Klemmschraube 58 des mit in den Bohrungen 52 aufgenommenen Schrauben 51 am Schafthauptteil 60 befestigten Führungskörpers 54 gelöst und dann die gewünschte Verschiebung der Gewindestange vorgenommen. Mit den Anschlagmuttern 34 und 44 kann dabei sichergestellt werden, daß eine zuvor festgelegte Voreinstellung auch nach Lösen der Klemmschrauben 58 reproduziert werden kann.

In ähnlicher Weise ist auch die Trägerplatte 20' des Trägers 10' und damit auch eine daran befestigte Schaftbacke durch vertikales Verschieben der Zahnstangen 30' und 40' in den Bohrungen 62' und 64' vertikal verschiebbar und um eine senkrecht zur Schußrichtung verlaufende Schwenkachse verschwenkbar.

Der in den Fig. 6 bis 8 dargestellte Träger für einen erfindungsgemäßen Schußwaffenschaft ist ebenfalls sowohl zum Festlegen einer Schaftbacke als auch zum Festlegen einer Schaftkappe an ein Schafthauptteil gedacht. Diese Ausführungsform unterscheidet sich im wesentlichen dadurch von der anhand der Fig. 1 bis 3 dargestellten Ausführungsform, daß anstelle von Verbindungselementen in Form von Gewindestangen Verbindungselemente in Form von mit Zahnungen 131 und 141 versehenen Zahnstangen 130 und 140 eingesetzt werden.

Diese Zahnstangen 130 und 140 sind gelenkig mit einer Trägerplatte 120 verbunden. Dazu ist die Trägerplatte 120 mit zwei nach unten weisenden Ansätzen 122 und 124 versehen, die jeweils von einer Ausnehmung durchsetzt sind. In diese Ausnehmungen sind die Zahnstangen 130 und 140 an ihren oberen Enden durchsetzende Schrauben 132 und 142 eingesetzt, die an der entsprechenden Zahnstange 130 bzw. 140 in je einem Muttergewinde aufgenommen werden. Die auf die Schraube 132 aufgesetzte Mutter ist in Fig. 8 mit dem Bezugszeichen 132 bezeichnet. Zur Ermöglichung einer Schwenkbewegung der Trägerplatte 120 ist die in dem Ansatz 122 gebildete Ausnehmung in Form eines sich quer zur Längsachse der Zahnstange 130 erstreckenden Langlochs 123 verwirklicht. Die Zahnstangen 130 und 140 durchdringen einen Führungskörper 154 einer an einem Schafthauptteil eines Schußwaffenschaftes festlegbaren Klemmeinrichtung 150. Zur Festlegung an dem Schafthauptteil ist der Führungskörper 154 von zur Aufnahme von Befestigungsschrauben gedachten Ausnehmungen 152 durchsetzt.

In dem Führungskörper 154 sind ferner um parallel zu den Schrauben 132 und 142 verlaufende Drehachsen drehbar gelagerte Zahnräder 134 und 144 aufgenommen, die die Zahnungen 131 und 141 der Zahnstangen 130 und 140 kämmen. Jedes dieser Zahnräder 134 und 144 ist mit einem freiliegenden Innensechskant 134a bzw. 144a versehen, in den ein entsprechendes Werkzeug eingesetzt werden kann. Durch Drehen der Zahnräder 134 und 144 können die Zahnstangen 130 und 140 linear im Führungskörper 154 verschoben werden. Dadurch kann einerseits eine lineare Verschiebung der Trägerplatte 120 und eines daran befestigten Schaftelementes bezüglich dem Führungskörper 154 und andererseits eine Schwenkbewegung um eine der Schrauben 132 und 142 bewirkt werden. Das Langloch 123 im Ansatz 122 ist auch bei dieser Ausführungsform der Erfindung so ausgelegt, daß die Trägerplatte 120 ausgehend von der in Fig. 7 dargestellten waagerechten Stellung um jeweils 15 ° nach oben und nach unten verschwenkt werden kann. Zur Fixierung der Zahnstangen 130 und 140 in einer durch Drehen der Zahnräder 134 und 144 erreichten Stellung ist die Klemmeinrichtung mit einer an den Zahnstangen anlegbaren Pratze 156 versehen. In der Pratze ist eine Klemmschraube 158 aufgenommen, die in eine Gewindebohrung des Führungskörpers 154 eingesetzt ist. Durch Anziehen der Klemmschraube 158 können die Gewindestangen 130 und 140 gegen den Führungskörper 154 gedrängt und so fixiert werden. Eine Vorfixierung kann erreicht werden, wenn die Zahnräder 134 und 144 schwergängig in dem Führungskörper 154 gelagert sind. Eine weiter Fixierung der Trägerplatte 120 kann durch Anziehen der Schrauben 132 und 142 erreicht werden. Zur Vereinfachung der Reproduktion einzelner Positionen der Trägerplatte 120 sind die Zahnstangen 130 und 140 mit von außen sichtbaren Skalen 140 versehen.

Die Erfindung ist nicht auf die anhand der Zeichnung erläuterten Ausführungsformen beschränkt. Vielmehr ist auch daran gedacht, die Verbindungselemente direkt an die Schaftelemente zu koppeln. Ferner können auch Verbindungselemente mit unterschiedlichen Querschnittformen beispielsweise Verbindungselemente mit dreieckigem Querschnitt zum Einsatz kommen. Daneben können anstelle der in der Zeichnung dargestellten Trägerplatten mit ebenen Oberflächen auch Trägerplatten mit konkav oder konvex gewölbten Oberflächen benutzt werden, mit denen zusammenwirkend mit komplementär gebildeten Anlageflächen der Schaftelemente eine Kippbewegung der Schaftelemente um eine senkrecht zu den Schwenkachsen verlaufende Kippachse ermöglicht wird. Diese Kippachse kann bei der Befestigung von Schaftbacken etwa in Schußrichtung verlaufen.

## Patentansprüche

1. Schußwaffenschaft mit einem Schafthauptteil (60) und mindestens einem über einen Träger (10; 110) daran festgelegten und um eine quer oder parallel zur Schußrichtung verlaufende Schwenkachse schwenkbarem zusätzlichen Schaftelement, wie etwa einer Schaftbacke oder einer Schaftkappe, **dadurch gekennzeichnet, daß** die Schwenkachse außerhalb des Schafthauptteils (60) verläuft.

2. Schußwaffenschaft nach Anspruch 1, **dadurch gekennzeichnet, daß** mindestens ein zusätzliches Schaftelement bezüglich dem Schafthauptteil (60) in einer quer zur Schwenkachse verlaufenden Verschiebungsrichtung linear verschiebbar ist.

3. Schußwaffenschaft nach Anspruch 1 oder 2, **dadurch gekennzeichnet, daß** das zusätzliche Schaftelement in mindestens zwei, vorzugsweise jeder Schwenk- und/oder Verschiebungsstellung bezüglich dem Schafthauptteil (60) lösbar feststellbar ist.

4. Schußwaffenschaft nach einem der vorhergehenden Ansprüche, **dadurch gekennzeichnet, daß** der Träger (10; 110) mindestens ein, vorzugsweise säulen- bzw. leistenförmiges Verbindungselement (30, 40; 130, 140) aufweist, das einerseits über ein eine Schwenkbewegung um die Schwenkachse erlaubendes Gelenk an das zusätzliche Schaftelement gekoppelt und andererseits an dem Schafthauptteil (60) festlegbar ist.

5. Schußwaffenschaft nach Anspruch 4, **dadurch gekennzeichnet, daß** das Verbindungselement (30, 40; 130, 140) über das Gelenk mit einer an dem zusätzlichen Schaftelement festlegbaren Trägerplatte (20; 120) verbunden ist.

6. Schußwaffenschaft nach Anspruch 5, **dadurch gekennzeichnet, daß** das zusätzliche Schaftelement bezüglich der Trägerplatte (20; 120) linear verschiebbar und/oder um eine quer zur Schwenkachse verlaufende Kippachse verkippbar ist.

7. Schußwaffenschaft nach einem der Ansprüche 4 bis 6, **dadurch gekennzeichnet, daß** das Verbindungselement (30, 40; 130, 140) in der Verschiebungsrichtung bezüglich dem Schafthauptteil (60) linear verschiebbar ist.

8. Schußwaffenschaft nach einem der Ansprüche 4 bis 7, **dadurch gekennzeichnet, daß** der Träger (10; 110) mindestens zwei vorzugsweise etwa parallel zueinander verlaufende Verbindungselemente (30, 40; 130, 140) aufweist, von denen jedes einerseits über ein Gelenk an das zusätzliche Schaftelement gekoppelt und andererseits an dem Schafthauptteil (60) festlegbar ist.

9. Schußwaffenschaft nach Anspruch 8, **dadurch gekennzeichnet, daß** die Verbindungselemente (30, 40; 130, 140) unabhängig voneinander bezüglich dem Schafthauptteil (60) linear verschiebbar sind.

10. Schußwaffenschaft nach einem der Ansprüche 4 bis 9, **dadurch gekennzeichnet, daß** mindestens eines der Gelenke zwei Gelenkteile (22, 32) aufweist, von denen eines mit einem sich parallel zur Schwenkachse erstreckenden Gelenkbolzen (32) und das andere mit einem von dem Gelenkbolzen durchsetzten, sich quer zur Verschiebungsrichtung erstreckenden Langloch (23; 123) versehen ist.

11. Schußwaffenschaft nach einem der Ansprüche 4 bis 10, **dadurch gekennzeichnet, daß** mindestens ein Verbindungselement (30, 40) mit einem dessen lineare Verschiebung in mindestens einer Richtung begrenzenden vorzugsweise bezüglich dem Verbindungselement einstellbaren Anschlagelement (34, 44) versehen ist.

12. Schußwaffenschaft nach einem der Ansprüche 4 bis 11, **dadurch gekennzeichnet, daß** mindestens ein Verbindungselement (30, 40; 130, 140) mit einer Profilierung versehen ist, die in formschlüssigem Eingriff mit einem zur Bewirkung der linearen Verschiebung betätigbaren Betätigungselement (34, 44; 134, 144) steht.

13. Schußwaffenschaft nach Anspruch 12, **dadurch gekennzeichnet, daß** mindestens ein Verbindungselement zumindest teilweise in Form einer Gewindestange (30, 40) gebildet ist, und das Betätigungselement (34, 44) eine auf die Gewindestange (30, 40) aufgeschraubte Mutter ist.

14. Schußwaffenschaft nach Anspruch 12, **dadurch gekennzeichnet, daß** mindestens ein Verbindungselement (130, 140) zumindest teilweise in Form einer Zahn- oder Gewindestange gebildet ist, und das Betätigungselement ein die Zahn- bzw. Gewindestange kämmendes und um eine quer zur Verschiebungsrichtung verlaufende, bezüglich dem Schafthauptteil (60) festliegende Drehachse drehbares Zahnrad (134, 144) aufweist.

15. Schußwaffenschaft nach einem der Ansprüche 4 bis 14, **dadurch gekennzeichnet, daß** mindestens ein Verbindungselement (30, 40; 130, 140) mit einer Klemmeinrichtung (50; 150) lösbar bezüglich dem Schafthauptteil (60) feststellbar ist.

16. Schußwaffenschaft nach Anspruch 15, **dadurch gekennzeichnet, daß** die Klemmeinrichtung (50; 150) einen zur Führung der linearen Verschiebung des Verbindungselementes (30, 40; 130, 140) dienenden Führungskörper (54; 154) und einen das Verbindungselement (30, 40; 130, 140) dagegen drängenden Klemmkörper (56; 156) aufweist.

17. Schußwaffenschaft nach Anspruch 16, **dadurch gekennzeichnet, daß** die Klemmeinrichtung (50) eine den Führungskörper (54) und/oder den Klemmkörper (56) durchsetzende und in einer Gewindebohrung des Führungskörpers (54) und/oder des Klemmkörpers (56) aufgenommene Klemmschraube (58) aufweist, deren Kopf vorzugsweise zumindest teilweise freiliegt.

18. Schußwaffenschaft nach Anspruch 16 oder 17, **dadurch gekennzeichnet, daß** der Führungskörper (54) und der Klemmkörper (56) einstückig gebildet sind.

19. Schußwaffenschaft nach einem der Ansprüche 4 bis 18, **dadurch gekennzeichnet, daß** mindestens ein Verbindungselement (30, 40) zumindest teilweise in einer in dem Schafthauptkörper (60) gebildeten Ausnehmung (62, 64) aufgenommen ist.

20. Schußwaffenschaft nach einem der Ansprüche 4 bis 19, **dadurch gekennzeichnet, daß** mindestens ein Verbindungselement (130, 140) mit einer sich längs der Verschiebungsrichtung erstreckenden Skala (139, 149) versehen ist.

21. Träger für einen Schußwaffenschaft nach einem der vorhergehenden Ansprüche mit zwei einerseits an einem Schafthauptteil festlegbaren und andererseits gelenkig an ein zusätzliches Schaftelement kuppelbaren, vorzugsweise parallel zueinander verlaufenden Verbindungselementen (30, 40; 130, 140).

22. Träger nach Anspruch 21, **dadurch gekennzeichnet, daß** die Verbindungselemente (30, 40; 130, 140) gelenkig mit einer an dem zusätzlichen Schaftelement festlegbaren Trägerplatte (20; 120) verbunden sind.

23. Träger nach Anspruch 21 oder 22, **dadurch gekennzeichnet, daß** die Verbindungselemente (30, 40; 130, 140) mit einer an dem Schafthauptteil festlegbaren Klemmeinrichtung (50; 150) lösbar bezüglich dem Schafthauptteil feststellbar sind.

24. Schußwaffe mit einem Schußwaffenschaft nach einem der Ansprüche 1 bis 20.

## Claims

1. Firearm stock with a main stock component (60) and at least one additional stock element attached to it by means of a support (10; 110) and able to be swivelled about a swivelling axis at right angles or parallel to the firing direction, for example a stock cheek or stock cap, **characterised by** the fact that the swivelling axis runs outside the main stock component (60).

2. Firearm stock according to claim 1, **characterised by** the fact that at least one additional stock element can be moved linearly in relation to the main stock component (60) in a direction which is at right angles to the swivelling axis.

3. Firearm stock according to claims 1 and 2, **characterised by** the fact that the additional stock element can be attached so that it is detachable in at least two, preferably all swivel and/or displacement directions in relation to the main stock component (60).

4. Firearm stock according to one of the preceding claims, **characterised by** the fact that the support (10; 110) has at least one preferably columnar and/or strip-shaped connecting element (30, 40; 130, 140) which is on the one hand attached to the additional stock element by means of a joint which permits a swivel movement about the swivelling axis and is on the other hand able to be attached to the main stock component (60).

5. Firearm stock according to claim 4, **characterised by** the fact that the connecting element (30, 40; 130, 140) is connected to a support plate (20; 120) which is able to be attached to the additional stock element by means of a joint.

6. Firearm stock according to claim 5, **characterised by** the fact that the additional stock element can be moved linearly in relation to the support plate (20; 120) and/or is able to be tilted about a horizontal axis which is at right angles to the swivelling axis.

7. Firearm stock according to one of claims 4 to 6, **characterised by** the fact that the connecting element (30, 40; 130, 140) can be moved linearly in relation to the main stock component (60).

8. Firearm stock according to one of claims 4 to 7, **characterised by** the fact that the support (10; 110) has at least two preferably roughly parallel connecting elements (30, 40; 130, 140), both of which are on the one hand attached to the additional stock element by means of a joint and are on the other hand able to be attached to the main stock component (60).

9. Firearm stock according to claim 8, **characterised by** the fact that the connecting elements (30, 40; 130, 140) can be moved independently of each other in a linear direction in relation to the main stock component (60).

10. Firearm stock according to one of claims 4 to 9, **characterised by** the fact that at least one of the joints has two joint components (22, 32), with one having a hinge bolt (32) which runs parallel to the swivelling axis and the other having a long hole which is at right angles to the direction of displacement and through which the hinge bolt (23; 123) passes.

11. Firearm stock according to one of claims 4 to 10, **characterised by** the fact that at least one connecting element (30, 40) has an adjustable stop element (34, 44) limiting its linear movement in at least one direction, preferably in relation to the connecting element.

12. Firearm stock according to one of claims 4 to 11, **characterised by** the fact that at least one connecting element (30, 40; 130, 140) has a contoured component which interlocks with an actuating element (34, 44; 134, 144) which can be activated for the purposes of bringing about the linear displacement.

13. Firearm stock according to claim 12, **characterised by** the fact that at least one connecting element is partly in the form of a threaded rod (30,40) and the actuating element (34, 44) is a nut which is screwed on to the threaded rod (30, 40).

14. Firearm stock according to claim 12, **characterised by** the fact that at least one connecting element (130, 140) is at least partly in the form of a toothed or threaded rod and the actuating element has a rotatable toothed wheel (134, 144) which combs the tooth or threaded rod and moves about a fixed axis of rotation which is at right angles to the direction of displacement with regard to the main stock component (60).

15. Firearm stock according to claims 4 to 14, **characterised by** the fact that at least one connecting element (30, 40; 130, 140) can be attached by means of a gripping device (50; 150) so that it is detachable from the main stock component (60).

16. Firearm stock according to claim 15, **characterised by** the fact that the gripping device (50; 150) has a control device (54; 154) which can be used to control the linear displacement of the connecting element (30, 40; 130, 140) and a gripping device (56; 156) which pushes the connecting element (30, 40; 130, 140) against it.

17. Firearm stock according to claim 16, **characterised by** the fact that the gripping device (50) has an adjusting screw (58) (preferably with an at least partly raised head) which passes through the control device (54) and/or the gripping device (56) and is contained in a threaded hole of the control device (54) and/or the gripping device (56).

18. Firearm stock according to claim 16 or 17, **characterised by** the fact that the control device (54) and the gripping device (56) are single components.

19. Firearm stock according to claims 4 to 18, **characterised by** the fact that at least one connecting element (30, 40) is at least partly contained in a recess (62, 64) in the main stock body (60).

20. Firearm stock according to one of claims 4 to 19, **characterised by** the fact that at least one connecting element (130, 140) has a scale (139, 149) which extends in the displacement direction.

21. Support for a firearm stock according to one of the preceding claims with two preferably parallel connecting elements (30, 40; 130, 140) which can on the one hand be attached to a main stock component and can on the other hand be connected to an additional stock element by means of a joint.

22. Support according to claim 21, **characterised by** the fact that the connecting elements (30, 40; 130, 140) are connected to a support plate (20; 120) which can be attached to the additional stock element by means of a joint.

23. Support according to claim 21 or 22, **characterised by** the fact that the connecting elements (30, 40; 130, 140) can be connected by means of a gripping device (50; 150) which is able to be attached to the main stock component and are detachable from the main stock component.

24. Firearm with a firearm stock according to one of claims 1 to 20.

## Revendications

1. Crosse pour arme à feu avec une partie principale de crosse (60) et au moins un élément de crosse additionnel fixé par un support (10 ; 110) à celle-ci et apte à pivoter autour d'un axe de pivotement s'étendant transversalement ou parallèlement à la direction de tir, comme par exemple une mâchoire de crosse ou un chapeau de crosse, **caractérisée en ce que** l'axe de pivotement s'étend à l'extérieur de la partie principale de crosse (60).

2. Crosse pour arme à feu selon la revendication 1, **caractérisée en ce qu'**au moins un élément de crosse additionnel est déplaçable linéairement par rapport à la partie principale de crosse (60) dans une direction de déplacement s'étendant transversalement à l'axe de pivotement.

3. Crosse pour arme à feu selon la revendication 1 ou 2, **caractérisée en ce que** l'élément de crosse additionnel peut être fixé amoviblement dans au moins deux, respectivement chaque position de pivotement et/ou de déplacement par rapport à la partie principale de crosse (60).

4. Crosse pour arme à feu selon l'une des revendications précédentes, **caractérisée en ce que** le support (10 ; 110) présente au moins un élément de liaison en forme de colonne ou de baguette (30 , 40 ; 130, 140) qui est accouplé, d'une part, par une articulation permettant un mouvement de pivotement autour de l'axe de pivotement à l'élément de crosse additionnel et qui peut être fixé, d'autre part, à la partie principale de crosse (60).

5. Crosse pour arme à feu selon la revendication 4, **caractérisée en ce que** l'élément de liaison (30, 40 ; 130, 140) est relié par l'articulation à une plaque de support (20 ; 120) apte à être fixée à l'élément de crosse additionnel.

6. Crosse pour arme à feu selon la revendication 5, **caractérisée en ce que** l'élément de crosse additionnel est déplaçable linéairement par rapport à la plaque de support (20 ; 120) et/ou peut être basculé autour d'un axe de basculement s'étendant transversalement à l'axe de pivotement.

7. Crosse pour arme à feu selon l'une des revendications 4 à 6, **caractérisée en ce que** l'élément de liaison (30, 40 ; 130, 140) est déplaçable linéairement dans la direction de déplacement relativement à la partie principale de crosse (60).

8. Crosse pour arme à feu selon l'une des revendications 4 à 7, **caractérisée en ce que** le support (10 ; 110) présente au moins deux éléments de liaison (30, 40 ; 130, 140) s'étendant de préférence à peu près parallèlement l'un à l'autre dont chacun est accouplé, d'une part, par une articulation à l'élément de crosse additionnel et peut être fixé, d'autre part, à la partie principale de crosse (60).

9. Crosse pour arme à feu selon la revendication 8, **caractérisée en ce que** les éléments de liaison (30, 40 ; 130, 140) sont déplaçables linéairement indépendamment l'un de l'autre par rapport à la partie principale de crosse (60).

10. Crosse pour arme à feu selon l'une des revendications 4 à 9, **caractérisée en ce qu'**au moins l'une des articulations présente deux parties d'articulation (22, 32) dont une est pourvue d'un boulon d'articulation (32) s'étendant parallèlement à l'axe de pivotement et dont l'autre est pourvu d'un trou oblong (23 ; 123) traversé par le boulon d'articulation, s'étendant transversalement à la direction de déplacement.

11. Crosse pour arme à feu selon l'une des revendications 6 à 10, **caractérisée en ce qu'**au moins un élément de liaison (30, 40) est pourvu d'un élément de butée (34, 44) délimitant le déplacement linéaire de celui-ci dans au moins une direction, de préférence ajustable par rapport à l'élément de liaison.

12. Crosse pour arme à feu selon l'une des revendications 4 à 11, **caractérisée en ce qu'**au moins un élément de liaison (30, 40 ; 130, 140) est pourvu d'un profilage qui est en prise par concordance des formes avec un élément d'actionnement (34, 44 ; 134, 144) actionnable pour provoquer le déplacement linéaire.

13. Crosse pour arme à feu selon la revendication 12, **caractérisée en ce qu'**au moins un élément de liaison est réalisé au moins partiellement sous la forme d'une tige filetée (30, 40), et que l'élément d'actionnement (34, 44) est un écrou vissé sur la tige filetée (30, 40).

14. Crosse pour arme à feu selon la revendication 12, **caractérisée en ce qu'**au moins un élément de liaison (130, 140) est réalisé au moins partiellement sous la forme d'une tige dentée ou filetée, et que l'élément d'actionnement présente une roue dentée (134, 144) engrenant avec la tige dentée respectivement filetée et tourant autour d'un axe de rotation s'étendant transversalement à la direction de déplacement, fixe par rapport à la partie principale de crosse (60).

15. Crosse pour arme à feu selon l'une des revendications 4 à 14, **caractérisée en ce qu'**au moins un élément de liaison (30, 40 ; 130, 140) peut être fixé avec un dispositif de serrage (50 ; 150) amoviblement par rapport à la partie principale de crosse (60).

16. Crosse pour arme à feu selon la revendication 15, **caractérisée en ce que** le dispositif de serrage (50 ; 150) présente un corps de guidage (54 ; 154) servant à guider le déplacement linéaire de l'élément de liaison (30, 40 ; 130, 140) et un corps de serrage (56 ; 156) poussant l'élément de liaison (30, 40 ; 130, 140) contre celui-ci.

17. Crosse pour arme à feu selon la revendication 16, **caractérisée en ce que** le dispositif de serrage (50) présente une vis de serrage (58) traversant le corps de guidage (54) et/ou le corps de serrage (56) et reçue dans un perçage fileté du corps de guidage (54) et/ou du corps de serrage (56), dont la tête est de préférence au moins partiellement dégagée.

18. Crosse pour arme à feu selon la revendication 16 ou 17, **caractérisée en ce que** le corps de guidage (54) et le corps de serrage (56) sont réalisés en une pièce.

19. Crosse pour arme à feu selon l'une des revendications 4 à 18, **caractérisée en ce qu'**au moins un élément de liaison (30, 40) est reçu au moins partiellement dans un évidement (62, 64) formé dans le corps principal de crosse (60).

20. Crosse pour arme à feu selon l'une des revendications 4 à 19, **caractérisée en ce qu'**au moins un élément de liaison (130, 140) est pourvu d'une graduation (139, 149) s'étendant le long de la direction de déplacement.

21. Support pour une crosse pour arme à feu selon l'une des revendications précédentes, avec deux éléments de liaison (30, 40 ; 130, 140) pouvant être fixés, d'une part, à une partie principale de crosse et pouvant être accouplés, d'autre part, d'une manière articulée à un élément de crosse additionnel, de préférence s'étendant parallèlement l'un à l'autre.

22. Support selon la revendication 21, **caractérisé en ce que** les éléments de liaison (30, 40 ; 130, 140) sont réliés d'une manière articulée à une plaque de support (20 ; 120) pouvant être fixée à l'élément de crosse additionnel.

23. Support selon la revendication 21 ou 22, **caractérisé en ce que** les éléments de liaison (30, 40 ; 130, 140) peuvent être fixés amoviblement par rapport à la partie principale de crosse avec un dispositif de serrage (50 ; 150) pouvant être fixé à la partie principale de crosse.

24. Arme à feu avec une crosse pour arme à feu selon l'une des revendications 1 à 20.
